# EUROPÄISCHE PATENTSCHRIFT

(11) **EP 1 417 139 B1**
(45) Veröffentlichungstag und Bekanntmachung des Hinweises auf die Patenterteilung: **02.11.2005**
(21) Anmeldenummer: 02794536.9
(22) Anmeldetag: 01.08.2002
(51) Int. Cl.: B65D 75/32, B65D 33/25, B65D 85/67, B65D 17/34

(54) **ZWEITEILIGE SCHALENVERSCHLÜSSE**
TWO-PART SHELL CLOSURES
OPERCULES EN DEUX PARTIES

(30) Priorität: 03.08.2001 DE 10137659
(43) Veröffentlichungstag der Anmeldung: 12.05.2004
(73) Patentinhaber: CFS Kempten GmbH, 87437 Kempten (DE)
(72) Erfinder: FUX, Rudolf, 35713 Eschenburg (DE)
(74) Vertreter: Wolff, Felix
(86) Internationale Anmeldenummer: PCT/EP2002/008594
(87) Internationale Veröffentlichungsnummer: WO 2003/013974

(56) Entgegenhaltungen:
- WO-A-00/37334
- US-A- 4 673 601
- US-A- 5 857 582
- US-A- 6 056 141
- US-A- 6 138 439

## Beschreibung

Die vorliegende Erfindung betrifft eine Kunststoffverpackung aus einer Verpackungsmulde und mindestens einer ersten und einer zweiten Deckelfolie, wobei die Deckelfolien einen Überlappungsbereich aufweisen und im Überlappungsbereich zumindest teilweise aufeinander gesiegelt sind und wobei diese Siegelung peelbar ist.
Ferner betrifft die vorliegende Erfindung ein Verfahren zur Herstellung der erfindungsgemäßen Verpackungen.

Verpackungsgüter, insbesondere Lebensmittel, werden dem Verbraucher heutzutage immer öfter in Kunststoffverpackungen zum Verkauf angeboten. Diese Kunststoffverpackungen weisen eine Verpackungsmulde, in der sich das Verpackungsgut befindet und eine Deckelfolie auf. Die Deckelfolie ist an die Verpackungsmulde gesiegelt.
Oftmals weisen diese Verpackungen jedoch den Nachteil auf, daß die gesiegelten Deckelfolien mit der Hand nur schwer zu öffnen sind. Zudem kann das Produkt bei ruckartigem Entfernen der Deckelfolie aus der Verpackungsmulde rutschen oder rausfallen.
Da das Verpackungsgut nach dem Öffnen oftmals nicht sofort verbraucht wird, ist es von Vorteil, wenn die Verpackung nach dem Öffnen wiederverschließbar ist.
Es hat deshalb in der Vergangenheit nicht an Versuchen gefehlt, wiederverschließbare Verpackungen zur Verfügung zu stellen.
Die US Patentschriften 5 857 582 und 6 056 141 beschreiben derartige Verpackungen mit peelbaren, auf die Unterschale gesiegelten und zumindest teilweise mehrschichtigen Deckelfolien.
Darüber hinaus seien hier beispielhaft nur die EP 0 564 695, DE 39 25 746, EP 0 386 490, DE 39 41 183, EP 0 408 516, WO 97/05023, EP 0 716 986, EP 0 595 368, EP 0 579 262, EP 0 506 295, EP 0 427 513, EP 0 427 512, EP 0 385 565, EP 0 381 329 oder EP0 379 927 genannt, in denen entweder Verfahren und Vorrichtungen zur Herstellung einer wiederverschließbaren Verpackung und/oder die wiederverschließbare Verpackung selbst gelehrt werden. Alle in den oben genannten Veröffentlichungen offenbarten, wiederverschließbaren Verpackungen haben entweder den Nachteil, daß sie aufwendig herzustellen und/oder nur schlecht wiederverschließbar sind.

Aufgabe der vorliegenden Erfindung ist es daher, Verpackungen zur Verfügung zu stellen, die die Nachteile des Standes der Technik nicht aufweisen und einfach herzustellen sind.

Gelöst wird diese Aufgabe durch die Bereitstellung einer Kunststoffverpackung aus einer Verpackungsmulde und mindestens einer ersten und einer zweiten Deckelfolie, wobei die Deckelfolien einen Überlappungsbereich aufweisen und im Überlappungsbereich zumindest teilweise aufeinander gesiegelt sind und wobei diese Siegelung peelbar ist und die Deckelfolien im Siegelbereich an die Verpackungsmulde gesiegelt sind, wobei die Siegelung zumindest im Überlappungsbereich peelbar ist.

Eine Verpackungsmulde im Sinne der Erfindung ist jede dem Fachmann geläufige Verpackungsmulde, die aus einer, vorzugsweise für die Verpackung von Lebensmitteln üblichen, thermoplastischen und formstabilen Ein- oder Mehrschichtfolie hergestellt wird.

Besonders bevorzugt wird die Verpackungsmulde aus einer mehrschichtigen Folie mit einer geschäumten Trägerfolie, vorzugsweise einer geschäumten Polyolefinfolie, besonders bevorzugt Polypropylenfolie, hergestellt.

Ganz besonders bevorzugt wird die Verpackungsmulde aus einer Folie hergestellt, wie sie in der Patentanmeldung mit dem Aktenzeichen des Deutschen Patentamtes 198 40 046.2 offenbart ist. Diese Patentanmeldung wird hiermit als Referenz eingeführt und gilt somit als Teil der Offenbarung.

Die thermogeformten, vorzugsweise tiefgezogenen Verpackungsmulden, werden nach dem Befüllen mit dem Verpackungsgut mit mindestens zwei, bevorzugt bis zu acht sich teilweise überlappenden und mindestens teilweise aufeinander gesiegelten, vorzugsweise tiefziehbaren Deckelfolien verschlossen, wobei diese Siegelung peelbar ist. Als Deckelfolien eignen sich insbesondere Mehrschichtfilme mit einer Gassperrschicht aus Ethylenvinylalkoholcopolymer, vorzugsweise aus Polyethylenterephtalat(PET)/Haftvermittlerschicht/Polyethylen/Haftvermittlerschicht/Ethylen-Vinylalkoholcopolymer/Haftvermittlerschicht/Polyethylen, wobei die Polyethylenterephtalatschicht durch Polypropylen ersetzt sein kann.
Sofern die erfindungsgemäße Verpackung gasdicht ist, kann die Verpackungsmulde und/oder die Deckelfolien auch als Gassperrschicht SiOₓ aufweisen. Vorzugsweise sind dann die Deckelfolien aus PET/SiOₓ/Haftvermittler/Polyethylen aufgebaut.

Aufeinander siegeln im Sinne der Erfindung bedeutet, dass jeweils zwei Deckelfolien direkt aufeinander gesiegelt sind, so dass sich die beiden Folien und der Siegelbereich in einer Ebene befinden. Diese Art der Siegelung lässt sich besonders einfach mit konventionellen Siegelwerkzeugen herstellen.

Die Deckelfolien weisen vorzugsweise an mindestens einer ihrer beiden Oberflächen eine Siegelschicht auf, die peelfähig ist. Als Siegelschicht wird vorzugsweise eine Mischung aus LDPE (Low Density Polyethylen) und einem Polybutylen verwendet. Die Mischung enthält vorzugsweise 15 bis 30 Gew.%, besonders bevorzugt 20 bis 28 Gew.% Polybutylen. Vorzugsweise weist das Polybutylen einen Schmelzindex (MFI) im Bereich von 0,3 bis 2,0 g/10 min (190°C und 216 kg gemäß ASTM 1238) auf.

Die Deckelfolien sind erfindungsgemäß an die Verpackungsmulde im Siegelbereich gesiegelt, wobei die Deckelfolien mindestens teilweise peelbar an die Verpackungsmulde gesiegelt werden. Für die peelfähige Siegelung werden die Deckelfolien bei einer Temperatur von 130°C bis 150°C, vorzugsweise von 135°C bis 145°C, und einem Druck von 3 bis 8 x 10⁵ N/m², vorzugsweise von 4,0 bis 5,0 x 10⁵ N/m² an die Verpackungsmulde gesiegelt.

Sofern die erfindungsgemäßen Verpackungen einen nicht peelbaren, d. h. fest gesiegelten Teilbereich des Siegelbereiches aufweisen sollen, so wird die feste Siegelung vorzugsweise bei einer mindestens 10°C höheren Temperatur und vorzugsweise dem zweifachen Druck durchgeführt im Vergleich zur peelbaren Siegelung. Eine feste Siegelung im Sinne der Erfindung ist eine Siegelung, bei der die Ablösekraft der Deckelfolie um mindestens das Fünffache höher sein muß als im Bereich der peelbaren Siegelung.

Der Siegelbereich an der Verpackungsmulde befindet sich vorzugsweise auf einer waagerechten Ebene, vorzugsweise oberhalb des Verpackungsgutes und erstreckt sich vorzugsweise auf dieser Ebene um das gesamte Verpackungsgut herum. Bei einer vieleckigen Kunststoffverpackung können die Deckelfolien an vorzugsweise mindestens einer Seite dieses Vielecks mit der Verpackungsmulde fest gesiegelt sein, während die Deckelfolien in dem verbleibenden Siegelbereich peelfähig mit der Verpackungsmulde gesiegelt ist. Bei einer runden Verpackung kann vorzugsweise 5-25% des Siegelbereiches mit einer festen Siegelung versehen sein.

In einer bevorzugten Ausführungsform ist die erfindungsgemäße Verpackung so ausgeführt, daß die Deckelfolien in dem Bereich, in dem sich der Überlappungsbereich und der Siegelbereich überdecken, nur teilweise oder gar nicht aufeinander gesiegelt sind. So ist ein leichtes Unterfassen der oberen Deckelfolie an den Enden des Überlappungsbereichs zum Zweck des Öffnens der Verpackung möglich.

In einer bevorzugten Ausführungsform ist die erfindungsgemäße Verpackung so ausgeführt, daß die obere Deckelfolie im Randbereich der Deckelfolie im Überlappungsbereich gar nicht oder nur teilweise peelbar auf die untere Deckelfolie gesiegelt ist. So ist ein leichtes Unterfassen der oberen Deckelfolie über den gesamten Bereich zum Zweck des Öffnens der Verpackung möglich.

In einer weiteren bevorzugten Ausführungsform ist die erfindungsgemäße Verpackung so ausgeführt, daß die Deckelfolien an mindestens einem distalen Ende zumindestens teilweise permanent gesiegelt sind.

So kann ein vollständiges Abreißen der Deckelfolien vermieden werden.

Eine ganz besonders bevorzugte Ausführungsform der erfindungsgemäßen Verpackung ist so ausgestaltet, daß der Überlappungsbereich und gegebenenfalls der Siegelbereich zumindestens teilweise wiederverschließbar sind. Vorzugsweise erfolgt der Verschluß durch einen Klettverschluß, einen Reißverschluß, eine Dichtlippe, einen Schnappverschluß, eine Verschlußnoppe mit Auspaarung, ein geeignetes Klebermaterial oder einen Klebestreifen, der zumindestens teilweise mit beiden Teilen der Deckelfolien in Kontakt steht.

Geeignete Reißverschlüsse sind beispielsweise in der EP 0 621 197 A1 offenbart. Geeignete Dichtlippen und Schnappverschlüsse sind beispielsweise in der EP 0 427 512 offenbart. Geeignete Klettverschlüsse sind beispielsweise in der Patentanmeldung DE 198 59 043.1 offenbart. Diese Veröffentlichungen werden hiermit als Referenz eingeführt und sind somit Teil der Offenbarung.

Vorzugsweise wird die Verpackungsmulde gasdicht mit den Deckelfolien gesiegelt, die wiederum im Überlappungsbereich gasdicht aufeinander gesiegelt sind. Zur Verlängerung der Haltbarkeit von verpackten Produkten, beispielsweise Lebensmitteln, wird vorzugsweise ein Gasaustausch in der Verpackung vorgenommen.

In einer bevorzugten Ausführungsform sind beide Deckelfolien durch ein gut sichtbares Siegelmaterial verbunden wie es beispielsweise in der Parallelanmeldung mit dem Aktenzeichen DE 101 20 366.7 offenbart ist, das beim erstmaligen Öffnen der Verpackung beschädigt wird. Die Parallelanmeldung mit dem Aktenzeichen DE 101 20 366.7 wird hiermit als Referenz eingeführt und gilt somit als Teil der Offenbarung.

Die durch das erstmaligen Öffnen der Verpackung verursachte Beschädigung des Siegelmaterials wird vorzugsweise als ein Bruch und/oder durch zumindestens teilweises Abfallen von mindestens einem Teil des Siegelmaterials und/oder durch eine Deformation mindestens eines Teils des Siegelmaterials ausgeführt, wobei die Beschädigung vorzugsweise ohne technische Hilfsmittel erkennbar ist. Durch den Zustand des Siegelmaterials kann der Konsument angebrochene Verpackungen von Verpackungen im ursprünglich verpackten Zustand unterscheiden.

Vorzugsweise sind beide Deckelfolien am distalen Ende durch ein Gelenk auf- und zuklappbar mit der Verpackungsmulde verbunden.

Vorzugsweise ist die Siegelebene bezogen auf die Waagerechte geneigt, vorzugsweise mit einem Neigungswinkel von 2 bis 45 °, besonders bevorzugt 5 bis 30° und ganz bevorzugt 6-15 °.

Besonders bevorzugt werden in der erfindungsgemäßen Verpackung Lebensmittel, vorzugsweise feste, besonders bevorzugt frische oder gekochte Fleisch- oder Wurstwaren, verpackt.

Die erfindungsgemäßen Verpackungen ermöglichen es dem Verbraucher, schnell und ohne besondere Geschicklichkeit die Verpackung zu öffnen.
Zudem können ursprünglich luftdicht verpackte erfindungsgemäße Verpackungen nach dem erstmaligen Öffnen durch beide Deckelfolien leicht wiederverschlossenen werden.
Beim erstmaligen Öffnen der oberen Deckelfolie verhindert die untere Deckelfolie das Herausfallen des Produkts aus der Verpackungsmulde.

In einem weiteren Aspekt betrifft die vorliegende Erfindung auch die Verfahren zur Herstellung der erfindungsgemäßen Kunststoffverpackungen. Erfindungsgemäß umfassen solche Verfahren
a) die zumindestens teilweise, peelbare Siegelung der Deckelfolien im Überlappungsbereich und anschließend
b) die mindestens teilweise Siegelung der so miteinander verbundenen mehrteiligen Deckelfolie an die bereits mit dem zu verpackenden Produkt befüllte Verpackungsmulde.

Besonders bevorzugt sind Verfahren, bei denen die Siegelung der Deckelfolien an die Verpackungsmulde zumindest im Überlappungsbereich peelbar erfolgt.

Des weiteren sind Verfahren bevorzugt, bei denen die Siegelung mindestens eines Teilbereichs mindestens einer der Deckelfolien an die Verpackungsmulde zumindestens teilweise permanent erfolgt.

Im Folgenden wird die Erfindung anhand der Figuren 1 bis 3 erläutert. Die Erläuterungen sind lediglich beispielhaft und schränken den allgemeinen Erfindungsgedanken nicht ein.
**Figur 1** ist eine seitliche räumliche Ansicht einer mit zwei Deckelfolien versehenen Kunststoffverpackung im geschlossenen Zustand.
**Figur 2** ist eine seitliche räumliche Ansicht einer mit zwei Deckelfolien versehenen Kunststoffverpackung im halbgeöffneten Zustand.
**Figur 3** ist eine Draufsicht auf eine mit zwei Deckelfolien versehene Kunststoffverpackung im geschlossenen Zustand.

### Legende der Figuren 1 bis 3

- 1: Verpackung
- 2: Verpackungsmulde
- 3a: erste Deckelfolie
- 3b: zweite Deckelfolie
- 4: Siegelbereich einer Verpackungsmulde oder Deckelfolie
- 5: Überlappungsbereich der Deckelfolien 3a und 3b
- 6: die von außen zugängliche Folienkante der zweiten Deckelfolie 3b im Überlappungsbereich 5
- 7: distales Ende der Deckelfolien 3a und 3b
- 8: die im geschlossenen Zustand durch die Deckelfolie 3b verdeckte Folienkante 8 der Deckelfolie 3a
- 9: der Bereich, in dem sich der Siegelbereich 4 und der Überlappungsbereich 5 überdecken

**Figur 1** zeigt eine verschlossene erfindungsgemäße Kunststoffverpackung 1, die aus einer Verpackungsmulde 2 und einer ersten Deckelfolie 3a und einer zweiten Deckelfolie 3b besteht. Die beiden Deckelfolien 3a und 3b sind in ihrem Überlappungsbereich peelbar aufeinander gesiegelt. Der Siegelbereich ist durch die beiden parallelen gestrichelten Linien dargestellt. Dadurch, daß der Überlappungsbereich 5 nicht über seine gesamte Breite gesiegelt worden ist, läßt sich die Folie 3b leicht von der Folie 3a abheben und der Siegelbereich 10 kann aufgerissen werden. Der Fachmann erkennt, dass sich die beiden Folien 3a und 3b und der Überlappungsbereich 5 sowie der Siegelbereich 10 in einer vertikalen Ebene befinden, so dass das Aufeinandersiegeln der beiden Deckelfolien durch äußerst einfache Werkzeuge erfolgen kann. Des weiteren steht durch diese Form der Siegelung der Überlappungsbereich 5 bzw. der Siegelbereich 10 nicht von der Verpackung ab, so dass diese leicht stapelbar sind. Die Deckelfolien 3a und 3b sind in dem Siegelbereich 4 teilweise peelbar an die Verpackungsmulde 2 gesiegelt. An den distalen Enden 7 sind die Deckelfolien in dem Siegelbereich 4 über die gesamte Breite permanent an die Verpackungsmulde 2 gesiegelt. Die geschlossene Verpackung wird durch Anheben der Folienkante 6 der zweiten Deckelfolie 3b und das Zurückziehen derselben zum distalen Ende 7 der Deckelfolie 3b geöffnet. Sobald die zuvor verdeckte Folienkante 8 der unteren Deckelfolie 3a freigelegt ist, kann auch diese durch Hoch- und Zurückziehen zum distalen Ende 7 der Deckelfolie 3a geöffnet werden.

**Figur 2** stellt die teilweise geöffnete Kunststoffverpackung gemäß Figur 1 dar.
Die Verpackung gemäß Figur 2 weist an der zweiten Deckelfolie 3b eine Folienkante 6 auf, die im geschlossenen Zustand auf der unteren ersten Deckelfolie 3a lediglich aufliegt und nicht an die Folie 3a gesiegelt ist und somit dem Konsumenten leicht zugänglich ist. Der Fachmann erkennt zudem den Teil des Siegelbereichs 4, der durch die geöffneten Deckelfolien sichtbar ist. Der sichtbare Siegelbereich 4 sowie die nach außen weisende Fläche der unteren ersten Deckelfolie 3a, die auf dem Siegelbereich im geschlossenen Zustand der Verpackung aufliegt, ist wiederverschließbar mit einem mehrfach verwendbaren Klebermaterial gesiegelt.
Ferner erkennt der Fachmann, daß die Verpackung nach dem Öffnen wieder verschlossen werden kann, indem die Deckelfolien 3a und 3b übereinandergelegt werden und einen Überlappungsbereich ausbilden.

**Figur 3** zeigt eine erfindungsgemäße Kunststoffverpackung in Draufsicht, wobei der Siegelbereich **4** als gestrichelte Fläche dargestellt ist. Der Überlappungsbereich 5 der Deckelfolien 3a und 3b liegt zwischen der oberen Folienkante 6 und der verdeckten Folienkante 8. Am distalen Ende 7 der Deckelfolien 3a und 3b sind diese Deckelfolien permanent an die Verpackungsmulde 2 gesiegelt, um ein vollständiges Abreißen der Deckelfolien 3a und 3b zu verhindern. In dem Bereich 9, in dem die Siegelbereich 4 und der Überlappungsbereich 5 sich überdecken, sind die Deckelfolien gar nicht oder nur teilweise und peelbar aneinander gesiegelt und somit ein Unterfassen der der zweiten Deckelfolie 3b in diesem Überdeckungsbereich leicht möglich.

## Patentansprüche

1. Kunststoffverpackung (1) aus einer Verpackungsmulde (2) und mindestens einer ersten und einer zweiten Deckelfolie (3a, 3b), und die Deckelfolien (3a, 3b) einen Überlappungsbereich (5) aufweisen und im Überlappungsbereich (5) zumindestens teilweise aufeinander gesiegelt sind, wobei diese Siegelung peelbar ist und die Deckelfolien (3a, 3b) im Siegelbereich (4) an die Verpackungsmulde (2) gesiegelt sind, wobei die Siegelung zumindest im Überlappungsbereich peelbar ist.

2. Kunststoffverpackung nach Anspruch 1, **dadurch** gekennzeicnet, daß bis zu acht Deckelfolien zumindest teilweise peelbar an die Verpackungsmulde (2) gesiegelt sind.

3. Verpackung gemäß Anspruch 1 oder 2, **dadurch gekennzeichnet, daß** die Deckelfolien (3a, 3b) in dem Bereich, in dem sich der Überlappungsbereich (5) und der Siegelbereich (4) überdecken, nur teilweise oder gar nicht aufeinander gesiegelt sind.

4. Verpackung gemäß Anspruch 1 bis 3, **dadurch gekennzeichnet, daß** die obere Deckelfolie (3b) im Bereich der Kante (6) der Deckelfolie (3b) im Überlappungsbereich (5) gar nicht oder nur teilweise peelbar auf die untere Deckelfolie (3a) gesiegelt ist.

5. Verpackung gemäß einem der Ansprüche 1 bis 4, **dadurch gekennzeichnet, daß** die Deckelfolien (3a, 3b) an mindestens einem distalen Ende (7) zumindestens teilweise permanent gesiegelt sind.

6. Verpackung gemäß einem der Ansprüche 1 bis 5, **dadurch gekennzeichnet, daß** der Überlappungsbereich (5) und gegebenenfalls der Siegelbereich (4) zumindestens teilweise wiederverschließbar sind, vorzugsweise wiederverschließbar durch einen Klettverschluß, einen Reißverschluß, eine Dichtlippe, einen Schnappverschluß, eine Verschlußnoppe mit Auspaarung, ein geeignetes Klebermaterial und/oder einen Klebestreifen, der zumindestens teilweise mit beiden Teilen der Deckelfolien (3a, 3b) in Kontakt steht.

7. Verpackung gemäß einem der Ansprüche 1 bis 6, **dadurch gekennzeichnet, daß** die Verpackung gasdicht ist.

8. Verpackung gemäß einem der Ansprüche 1 bis 7, **dadurch gekennzeichnet, daß** die Deckelfolien (3a, 3b) durch ein gut sichtbares Siegelmaterial verbunden sind, daß beim erstmaligen Öffnen der Verpackung beschädigt wird.

9. Verpackung gemäß einem der Ansprüche 1 bis 4 oder 7 bis 8, **dadurch gekennzeichnet, daß** die Deckelfolien (3a, 3b) am distalen Ende (7) durch ein Gelenk auf und zuklappbar mit der Verpackungmulde (2) verbunden sind.

10. Verpackung gemäß einem der Ansprüche 1 bis 9, **dadurch gekennzeichnet, daß** die Siegelebene bezogen auf die Waagerechte geneigt ist, vorzugsweise mit einem Neigungswinkel von 2 bis 45°, besonders bevorzugt 5 bis 30° und ganz bevorzugt 6-15 °.

11. Verfahren zu Herstellung der Verpackung gemäß einem der Ansprüche 1 bis 10, **dadurch gekennzeichnet, daß** zuerst die Deckelfolien (3a, 3b) im Überlappungsbereich (5) durch zumindestens teilweise, peelbare Siegelung miteinander verbunden werden und anschließend die so verbundene mehrteilige Deckelfolie (3a, 3b) mindestens teilweise an die bereits mit dem zu verpackenden Produkt befüllte Verpackungsmulde (2) gesiegelt wird.

12. Verfahren gemäß Anspruch 11, **dadurch gekennzeichnet, daß** die Siegelung der Deckelfolien (3a, 3b) an die Verpackungsmulde (2) zumindest im Überlappungsbereich peelbar erfolgt.

13. Verfahren gemäß einem der Ansprüche 11 oder 12, **dadurch gekennzeichnet, daß** die Siegelung mindestens eines Teilbereichs mindestens einer der Deckelfolien (3a, 3b) an die Verpackungsmulde zumindestens teilweise permanent erfolgt.

## Claims

1. A plastic packing (1) comprising a packing cavity (2) and at least one first and one second lid foil (3a, 3b) and said lid foils (3a, 3b) have an overlapping area (5) and in said overlapping area (5) are at least partly sealed onto one another, wherein this sealing is peelable and the lid foils (3a, 3b) in the sealing area (4) are sealed onto the packing cavity (2), wherein the sealing is peelable at least in the overlapping area.

2. The plastic packing according to claim 1, **characterised in that** up to eight lid foils are sealed onto the packing cavity (2) at least partly peelably.

3. The packing according to claim 1 or claim 2, **characterised in that** the lid foils (3a, 3b) are only partly sealed onto one another or are not sealed onto one another in the area where the overlapping area (5) and the sealing area (4) overlap.

4. The packing according to claims 1 to 3, **characterised in that** in the area of the edge (6) of the lid foil (3b) in the overlapping area (5), the upper lid foil (3b) is not sealed or is only partly peelably sealed onto the lower lid foil (3a).

5. The packing according to any one of claims 1 to 4, **characterised in that** the lid foils (3a, 3b) are at least partly permanently sealed on at least one distal end (7).

6. The packing according to any one of claims 1 to 5, **characterised in that** the overlapping area (5) and possibly the sealing area (4) are at least partly re-closable, and are preferably re-closable by a Velcro closure, a zipper closure, a sealing lip, a snap closure, a closure nub with recess, a suitable adhesive material and/or an adhesive strip which is at least partly in contact with both parts of the lid foils (3a, 3b).

7. The packing according to any one of claims 1 to 6, **characterised in that** the packing is gastight.

8. The packing according to any one of claims 1 to 7, **characterised in that** the lid foils (3a, 3b) are joined by a highly visible sealing material which is damaged the first time the packing is opened.

9. The packing according to any one of claims 1 to 4 or 7 to 8, **characterised in that** the lid foils (3a, 3b) at the distal end (7) are joined by a hinge and can be closed with the packing cavity (2).

10. The packing according to any one of claims 1 to 9, **characterised in that** the sealing plane is inclined with respect to the horizontal, preferably at an angle of inclination of 2 to 45°, especially preferably 5 to 30°, and quite preferably 6-15°.

11. A method for manufacturing the packing according to any one of claims 1 to 10, **characterised in that** first the lid foils (3a, 3b) are joined together in the overlapping area (5) by at least partly peelable sealing, and then the multi-part lid foil (3a, 3b) thus joined is at least partly sealed onto the packing cavity (2) already filled with the product to be packaged.

12. The method according to claim 11, **characterised in that** the sealing of the lid foils (3a, 3b) onto the packing cavity (2) is carried out peelably at least in the overlapping area.

13. The method according to any one of claims 11 or 12, **characterised in that** the sealing of at least a part area of at least one of the lid foils (3a, 3b) onto the packing cavity is carried out at least partly permanently.

## Revendications

1. Emballage en matière plastique (1) composé d'une barquette d'emballage (2) et d'au moins un premier et second film de couverture (3a, 3b) et dans lequel les films de couverture (3a, 3b) présentent une zone de chevauchement (5) et sont scellés du moins partiellement l'un sur l'autre dans la zone de chevauchement (5), ce scellement étant pelable et les films de couverture (3a, 3b) étant scellés dans la zone de scellement (4) à la barquette d'emballage (2), le scellement étant pelable du moins dans la zone de chevauchement.

2. Emballage en matière plastique (1) selon la revendication 1, **caractérisé en ce que** jusqu'à huit films de couverture sont scellés de manière pelable du moins partiellement sur la barquette d'emballage (2).

3. Emballage selon la revendication 1 ou 2, **caractérisé en ce que** les films de couverture (3a, 3b) ne sont scellés l'un sur l'autre que partiellement ou pas du tout dans la zone où la zone de chevauchement (5) et la zone de scellement (4) se recouvrent.

4. Emballage selon les revendications 1 à 3, **caractérisé en ce que** le film de couverture supérieur (3b) n'est pas scellé du tout ou alors seulement partiellement de manière pelable sur le film de couverture inférieur (3a) au niveau du bord (6) du film de couverture (3b), dans la zone de chevauchement (5).

5. Emballage selon une des revendications 1 à 4, **caractérisé en ce que** les films de couverture (3a, 3b) sont scellés du moins partiellement de manière permanente à au moins une extrémité distale (7).

6. Emballage selon une des revendications 1 à 5, **caractérisé en ce que** la zone de chevauchement (5) et le cas échéant la zone de scellement (4) sont refermables du moins partiellement, de préférence refermables par bande agrippante, fermeture-éclair, lèvre d'étanchéité, fermeture encliquetée, bouton-fermoir à échancrure, matière à base de colle adaptée et/ou ruban adhésif en contact du moins partiellement avec les deux parties des films de couverture (3a, 3b).

7. Emballage selon une des revendications 1 à 6, **caractérisé en ce que** l'emballage est étanche au gaz.

8. Emballage selon une des revendications 1 à 7, **caractérisé en ce que** les films de couverture (3a, 3b) sont reliés par une matière de scellement bien visible qui se détériore la première fois que l'emballage est ouvert.

9. Emballage selon une des revendications 1 à 4 ou 7 à 8, **caractérisé en ce que** les films de couverture (3a, 3b) sont, à l'extrémité distale (7), reliés de manière rabattable vers le haut et vers le bas grâce à une articulation à la barquette d'emballage (2).

10. Emballage selon une des revendications 1 à 9, **caractérisé en ce que** le plan de scellement est incliné par rapport à l'horizontale, de préférence suivant un angle d'inclinaison de 2 à 45°, notamment de préférence de 5 à 30° et tout à fait préférentiellement de 6 à 15°.

11. Procédé de fabrication de l'emballage selon une des revendications 1 à 10, **caractérisé en ce que** les films de couverture (3a, 3b) sont d'abord reliés entre eux dans la zone de chevauchement (5) par un scellement pelable du moins partiellement et qu'ensuite, le film de couverture (3a, 3b) formé de plusieurs pièces ainsi relié est scellé du moins partiellement à la barquette d'emballage (2) déjà remplie de produit à emballer.

12. Procédé selon la revendication 11, **caractérisé en ce que** le scellement des films de couverture (3a, 3b) sur la barquette d'emballage (2) est réalisé de manière pelable du moins dans la zone de chevauchement.

13. Procédé selon une des revendications 11 ou 12, **caractérisé en ce que** le scellement d'au moins une zone partielle d'au moins un des films de couverture (3a, 3b) sur la barquette d'emballage est réalisé du moins partiellement de manière permanente.
